# EUROPÄISCHE PATENTSCHRIFT

(11) **EP 4 067 806 B1**
(45) Veröffentlichungstag und Bekanntmachung des Hinweises auf die Patenterteilung: **16.07.2025**
(21) Anmeldenummer: 22166358.6
(22) Anmeldetag: 01.04.2022
(51) Int. Cl.: F41A 33/02

(54) **SYSTEM MIT SCHUSSVORRICHTUNG UND ZIELVORRICHTUNG**
SYSTEM WITH SHOOTING DEVICE AND TARGETING APPARATUS
SYSTÈME POURVU DE DISPOSITIF DE TIR ET DE DISPOSITIF DE VISÉE

(30) Priorität: 01.04.2021 DE 102021108364
(43) Veröffentlichungstag der Anmeldung: 05.10.2022
(73) Patentinhaber: Fröhlich, Simon, 73760 Ostfildern (DE)
(72) Erfinder: Fröhlich, Simon, 73760 Ostfildern (DE)

(56) Entgegenhaltungen:
- EP-A1- 0 945 697
- WO-A1-99/10700
- US-A- 4 629 427
- US-A- 4 662 845
- US-B1- 6 174 169

## Beschreibung

Die Erfindung betrifft ein System umfassend eine Schussvorrichtung und eine Zielvorrichtung gemäß dem Oberbegriff des Anspruchs 1. Die Schussvorrichtung ist beispielsweise in der Art einer Pistole ausgestaltet. Die Zielvorrichtung ist insbesondere in der Art einer Zielscheibe ausgestaltet. Die Erfindung betrifft ferner eine Schussvorrichtung sowie eine Zielvorrichtung eines derartigen Systems.

Ein derartiges System ist beispielsweise in WO 99/10700 A1 erläutert.

Die Zielvorrichtung weist beispielsweise eine Art Zielscheibe auf. Mit der Sendeeinrichtung der Schussvorrichtung können Schüsse in Gestalt von Schussstrahlen auf die Zielvorrichtung abgegeben werden. Deren Empfangseinrichtung erfasst z.B., ob der Schussstrahl die Zielfläche oder einen vordefinierten Bereich der Zielfläche getroffen hat. Je nach Ausführung der Zielvorrichtung kann die Position des eintreffenden Schussstrahles mehr oder weniger genau ermittelt werden. Bei Wettkämpfen sind in der Regel zahlreiche Zielvorrichtungen vorhanden. Um die von den Zielvorrichtungen empfangenen und gewerteten Schüsse oder Schussstrahle im Rahmen des Wettkampfes auszuwerten, können die Zielvorrichtungen an eine Zentralrechnereinheit angeschlossen sein, der die Zielvorrichtungen Wertungen übertragen. Zur Zuordnung derartiger Wertungen zu jeweiligen Schussvorrichtungen bzw. zu dem die jeweilige Schussvorrichtung nutzenden Schützen ist es beispielsweise möglich, eine Zielvorrichtung einer Schussvorrichtung oder einem Bediener einer Schussvorrichtung zuzuordnen. Eine derartige Zuordnung, welche beispielsweise über eine vorherige Anmeldung bei der Zielvorrichtung stattfinden kann, gestaltet sich jedoch in der Praxis umständlich.

Es ist daher die Aufgabe der vorliegenden Erfindung, ein demgegenüber verbessertes System bereitzustellen.

Zur Lösung dieser Aufgabe ist ein System gemäß der technischen Lehre des Anspruchs 1 vorgesehen.

Zur Lösung der Aufgabe sind weiterhin eine Schussvorrichtung sowie eine Zielvorrichtung des Systems vorgesehen.

Es ist ein Grundgedanke der vorliegenden Erfindung, dass sich beispielsweise die Schussvorrichtung bei der Zielvorrichtung anhand der Schuss-Metainformation anmeldet und/oder identifiziert. Es ist aber auch möglich, dass die Schuss-Metainformation einem jeweiligen Schuss oder Schussstrahl zugeordnet ist, sodass beispielsweise die individuellen Umstände im Zusammenhang mit dem jeweiligen Schussstrahl oder Schuss durch die Zielvorrichtung auswertbar sind. So kann beispielsweise die Schuss-Metainformation den Schuss oder Schussstrahl identifizieren, zum Beispiel anhand einer Identifizierungsinformation der Schussvorrichtung, sodass der Schuss oder Schussstrahl dieser Schussvorrichtung zuordenbar ist.

Jede Schuss-Metainformation kann jeweils einem einzelnen Schussstrahl zugeordnet sein. Es ist aber auch möglich, dass mehrere Schussstrahle einer einzigen Schuss-Metainformation zugeordnet sind oder dass einem Schussstrahl mehrere Schuss-Metainformationen, beispielsweise mindestens zwei Schuss-Metainformation zugeordnet sind. Es ist auch möglich, dass die Schuss-Metainformation oder die Schuss-Metainformationen nur der Schussvorrichtung zugeordnet sind, d. h. im Zusammenhang mit Schussstrahlen keine Schuss-Metainformationen gesendet werden. Beispielsweise ist es möglich, dass die Schussvorrichtung lediglich eine oder mehrere Schuss-Metainformationen, die zur Identifizierung der Schussvorrichtung an der Zielvorrichtung dienen, an die Zielvorrichtung sendet.

Die Schussvorrichtung ist beispielsweise in der Art einer Pistole oder eines Gewehrs ausgestaltet oder weist ein Gehäuse auf, welches die Gestalt einer Pistole oder eines Gewehrs aufweist. Selbstverständlich sind auch andere körperliche Ausgestaltungen einer Schussvorrichtung möglich. Bevorzugt weist die Schussvorrichtung eine Lauf-Komponente, die in der Art eines Laufes eines Gewehrs oder einer Pistole ausgestaltet ist, wobei von der Lauf-Komponente ein Handgriff zum Ergreifen durch einen Bediener absteht. An dem Handgriff ist eine Abzugseinrichtung, angeordnet, mit der der Bediener den optischen Schussstrahl auslösen kann.

Die Zielvorrichtung ist vorzugsweise eine statische und/oder statisch angeordnete und/oder ortsfeste oder ortsfest angeordnete und/oder zur ortsfesten Anordnung vorgesehene Zielvorrichtung.

Die Zielvorrichtung ist vorteilhaft keine solche Zielvorrichtung, die an einem menschlichen Bediener anordenbar ist oder zur Anordnung an einem menschlichen Bediener vorgesehen ist.

Die Zielvorrichtung bildet sozusagen das Ziel für die Schussvorrichtung. Die Zielvorrichtung kann beispielsweise in der Art einer Zielscheibe ausgestaltet sein oder eine Zielscheibe aufweisen. Insbesondere weist die Zielvorrichtung ein Gehäuse auf, welches beispielsweise auf einem Stativ anordenbar ist. Ohne weiteres ist aber auch möglich, dass die Zielvorrichtung beispielsweise eine Art Zielscheibe aufweist, als eine Art Platte, an der, z.B. deren Rückseite, elektrische und elektronische Komponenten, optische Komponenten und dergleichen angeordnet sind. Bevorzugt ist jedoch eine Bauart, bei der die Zielvorrichtung ein Gehäuse aufweist. Es können selbstverständlich auch an der Vorderseite der Zielvorrichtung oder Zielscheibe elektronische oder optische Komponenten vorhanden sein, zum Beispiel eine Kamera oder dergleichen andere Erfassungseinrichtungen zur optischen Erfassung beispielsweise eines Schussstrahles.

Vorteilhaft bildet die Zielvorrichtung einen Bestandteil einer Anordnung mehrerer Zielvorrichtungen, die ortsfest nebeneinander und/oder in einer Reihenanordnung angeordnet sind.

Die Schussvorrichtung ist vorzugsweise eine tragbare oder mobile Schussvorrichtung, die von einem Bediener frei getragen und/oder gehalten werden kann, um den optischen Schussstrahl an die Zielvorrichtung abzugeben.

Der Schussstrahl enthält vorzugsweise eine Pulsfolge, die beispielsweise Initialisierungspulse etc. umfasst. Die Schuss-Metainformation ist vorteilhaft eine von der Pulsfolge des Schussstrahls separate Information und/oder in der Pulsfolge des Schussstrahls nicht enthalten.

Bevorzugt ist der Schussstrahl ein standardisierter Schussstrahl, d. h. dass der Schussstrahl durch eine Norm oder eine Standard definiert ist. Beispielsweise ist die Länge und Abfolge der Pulse der Pulsfolge durch eine Norm oder einen Standard festgelegt.

Der standardisierte oder einheitliche Schussstrahl ermöglicht es, dass die zum Senden der Schuss-Metainformationen ausgestaltete Schussvorrichtung auch mit Zielvorrichtungen verwendet werden kann, die nicht zum Empfangen von Schuss-Metainformationen ausgestaltet sind, jedoch den standardisierten oder einheitlichen Schussstrahl empfangen können bzw. zu dessen Empfang ausgestaltet sind.

Eine Zielvorrichtung, die zum Empfang der Schuss-Metainformationen ausgestaltet ist, kann auch mit einer Schussvorrichtung verwendet werden, die keine Schuss-Metainformationen sendet, jedoch den standardisierten oder einheitlichen Schussstrahl.

Die Schussvorrichtung ist zum Senden des optischen Schussstrahls derart ausgestaltet, dass der optische Schussstrahl gleichartig wie ein Schussstrahl ist, der von einer zweiten Schussvorrichtung abgegeben werden kann. Die erfindungsgemäße Schussvorrichtung und die zweite Schussvorrichtung können einen Bestandteil eines Systems mit mindestens zwei Schussvorrichtungen bilden. Die zweite Schussvorrichtung kann ebenfalls erfindungsgemäß ausgestaltet sein, d. h. zum Senden der Schuss-Metainformationen ausgestaltet sein. Bei der zweiten Schussvorrichtung kann es sich aber auch eine Schussvorrichtung handeln, die nicht zum Senden der Schuss-Metainformationen ausgestaltet ist.

Mithin ist also vorgesehen, dass die Schussvorrichtung sowie mindestens eine weitere Schussvorrichtung jeweils zum Senden der optischen Schussstrahlen ausgestaltet und vorgesehen sind, die jeweils gleichartig und/oder identisch und insbesondere nicht voneinander unterscheidbar sind. Die Schussstrahle weisen beispielsweise dieselben Pulsfolgen und/oder dieselben zeitlichen und/oder physikalischen Eigenschaften auf.

Die Schussvorrichtung kann einen Bestandteil einer Anordnung oder einem System von mindestens zwei Schussvorrichtungen, zum Beispiel einer ersten und mindestens einer zweiten Schussvorrichtung, bilden, wobei die Schussvorrichtung gemäß der Erfindung die erste Schussvorrichtung bildet. Die mindestens eine zweite Schussvorrichtung, also die eine weitere Schussvorrichtung oder die mehreren weiteren Schussvorrichtungen, kann zum Senden der Schuss-Metainformationen ausgestaltet sein. Es ist auch möglich, dass die mindestens eine zweite Schussvorrichtung oder weitere Schussvorrichtungen nicht zum Senden der Schuss-Metainformationen ausgestaltet sind, also lediglich zum Senden der optischen Schussstrahle ausgestaltet sind. Es ist also möglich, dass die Schussvorrichtung einen Bestandteil einer Anordnung oder eines Systems bildet, welches mindestens eine weitere Schussvorrichtung umfasst, wobei die weitere Schussvorrichtung zum Senden der Schuss-Metainformationen ausgestaltet sein kann oder nicht.

Die Zielvorrichtung kann dazu ausgestaltet sein, die Schussstrahle der ersten Schussvorrichtung und der mindestens einen zweiten Schussvorrichtung anhand der von der ersten und der mindestens einen zweiten Schussvorrichtung gesendeten Schuss-Metainformationen voneinander zu unterscheiden und/oder der ersten und der mindestens einen zweiten Schussvorrichtung zuzuordnen.

Wie bei der Schussvorrichtung ist es auch bei den Zielvorrichtungen möglich, ein System oder eine Anordnung aus Zielvorrichtungen zu bilden. Die Zielvorrichtung gemäß der Erfindung bildet eine erste Zielvorrichtung eines Systems oder einer Anordnung, dass oder die mindestens eine zweite Zielvorrichtung umfasst. Die mindestens eine zweite Zielvorrichtung kann eine Zielvorrichtung umfassen oder sein, die nicht zum Empfangen der Schuss-Metainformationen ausgestaltet ist oder die zum Empfang der Schuss-Metainformationen ausgestaltet ist. Beliebige Kombinationen von Zielvorrichtungen, die zum Empfang der Schuss-Metainformationen ausgestaltet sind und solche, die nicht zum Empfang der Schuss-Metainformationen ausgestaltet sind, sind bei dem System oder der Anordnung möglich. Jedenfalls sind die Zielvorrichtungen zum Empfang von standardisierten oder einheitlichen Schussstrahlen ausgestaltet, sodass eine Zielvorrichtung, die zum Empfang der Schuss-Metainformationen ausgestaltet ist, und eine Zielvorrichtung, die nicht zum Empfang der Schuss-Metainformationen ausgestaltet ist, solche einheitliche oder standardisierte Schussstrahlen empfangen können.

Eine Zielfläche ist diejenige Fläche, die ein Schussstrahl treffen muss, damit er als ein Treffer gilt. Um die Zielfläche können sich Flächenbereiche der Zielvorrichtung erstrecken, auf die der Schussstrahl ebenfalls auftreffen kann. Der Schussstrahl ist in diesem Fall zwar ein an sich gültiger, also abgegebener Schussstrahl, er führt jedoch nicht zu einer Wertung als ein Treffer.

In Bezug auf die Zielgenauigkeit, mit welcher die Zielvorrichtung den Schussstrahl einen Ort eines Auftreffens des Schussstrahls auf die Zielfläche ermittelt, seien nachfolgend einige Möglichkeiten erläutert:
Die Zielvorrichtung kann zu einer Ermittlung ausgestaltet sein, dass ein Schussstrahl die Zielfläche überhaupt getroffen hat. Eine solche Zielvorrichtung bezeichnet man auch als Hit-Ziel.

Weiterhin kann die Zielvorrichtung auch ein sogenanntes Präzisionsziel sein. Die Zielvorrichtung ist beispielsweise dazu ausgestaltet, einem empfangenen Schussstrahl mindestens eine Bewertung zuzuordnen, die von einem Ort des Auftreffens des Schussstrahls auf die Zielfläche abhängt. Wenn also der Schussstrahl beispielsweise die Zielfläche mittig trifft, erhält er eine höhere Bewertung eines bei einem Auftreffen auf einen Randbereich der Zielfläche.

Die Zielvorrichtung kann auch mindestens zwei voneinander verschiedene Empfangszonen für den Schussstrahl aufweisen, denen unterschiedliche Bewertungen zugeordnet sind. So kann beispielsweise ein auf eine erste Empfangszone auftreffender Schussstrahl eine höhere Bewertung von der Zielvorrichtung erhalten als ein auf eine zweite Empfangszone auftreffender Schussstrahl. Vorteilhaft ist beispielsweise in der Praxis eine Zielvorrichtung die 3, 4 oder weitere, beispielsweise sogar 24 unterschiedliche Empfangszonen aufweist. Die Empfangszonen können beispielsweise ringförmig um ein Zentrum verlaufen. Bevorzugt sind die Empfangszonen Ringsegment-Empfangszonen.

Eine Zielvorrichtung, die so ausgestaltet ist, dass sie zwei voneinander verschiedene Empfangszonen für den Schussstahl aufweist denen beispielsweise die beiden Bedeutungen "Hit" und "Miss" zugeordnet werden, wird auch als Hit-und-Miss-Ziel bezeichnet. Selbstverständlich ist es auch möglich, dass dies durch eine Zielvorrichtung erreicht wird, die mehrere Empfangszonen aufweist oder in der Art eines Präzisionsziels ausgestaltet ist und die Wertung "Hit" und "Miss" durch Software oder eine geeignete Auswertung von Schussstrahlen bzw. von empfangenen Schussstrahlen zu den jeweiligen Empfangszonen generiert. Üblicherweise befindet sich die "Miss" Zone in der Mitte der Trefferfläche und weist einen bestimmten Durchmesser auf. Außerhalb dieser definierten "Hit" Zone befindet sich dann die "Miss" Zone, die entsprechend der jeweiligen Regeln als Fehlversuch gewertet werden kann. Problematisch ist jedoch hier, dass Schussstrahlen, die nicht innerhalb der Zielfläche auftreffen, von der Zieleinrichtung nicht erfasst werden können. Dies wird insbesondere problematisch, wenn beispielsweise ein Zeitlimit mit dem Auslösen des ersten Schussstrahles einer Schiessrunde oder einer Serie von Schussstrahlen gestartet werden sollte.

Die vorliegende Erfindung kann beispielsweise hier Abhilfe schaffen und dem Problem entgegenwirken: Je nach physikalischer Ausgestaltung wie z.B. dem Öffnungswinkel, mit dem die Schuss-Metainformationen gesendet wird, kann auch der Bereich außerhalb der Zielfläche als abgegebener Schuss erkannt werden. Dies führt soweit, dass die Zielfläche verkleinert werden kann, bis die "Miss"-Zone der Zielfläche nicht mehr vorhanden ist. Die Funktionalität der "Miss"-Zone kann dann allein anhand einer empfangenen Schuss-Metainformation nachgebildet werden. Auf diese Weise lassen sich beispielsweise Kosten und/oder Baugröße durch eine vereinfachte Ausgestaltung der Zielvorrichtung reduzieren und die Funktionalität der Zielvorrichtung beibehalten und/oder durch einen erweiterten Erkennungsbereich der Zielvorrichtung verbessern.

Weiterhin kann die Schuss-Metainformation allgemein genutzt werden, um Schussstrahlen, die nicht im Zielflächenbereich der Zielvorrichtung getroffen haben, in gewissen Bereichen als abgegebenen Schuss zu erkennen.

Zum Senden und/oder Empfangen des Schussstrahls und der Schuss-Metainformation werden nachfolgend einige Möglichkeiten vorgestellt:
Es ist prinzipiell in einer Ausgestaltung der Erfindung möglich, dass die Sendeeinrichtung den Schussstrahl und die Schuss-Metainformation mit denselben Sendemitteln sendet, zum Beispiel als Laserstrahl. Beispielsweise können der Schussstrahl und die Schuss-Metainformation unterschiedliche Kodierungen, unterschiedliche Längen oder dergleichen aufweisen, sodass auf diesem Wege die Empfangseinrichtung einen Schussstrahl von einer Schuss-Metainformation unterscheiden kann.

Vorteilhaft ist vorgesehen, dass die Sendeeinrichtung zum Senden des optischen Schussstrahls auf einem ersten Sendekanal und zum Senden der Schuss-Metainformation auf einem zweiten Sendekanal ausgestaltet ist, wobei sich der zweite Sendekanal von dem ersten Sendekanal in mindestens einer Sendeeigenschaft unterscheidet, und dass Empfangseinrichtung zum Empfangen des Schussstrahls auf dem ersten Sendekanal und zum Empfangen der Schuss-Metainformation auf dem zweiten Sendekanal ausgestaltet ist. Die unterschiedlichen Sendekanäle ermöglichen eine klare Unterscheidung zwischen Schuss-Metainformation und Schussstrahl. Somit können beispielsweise wechselseitige Störungen zwischen Schussstrahl und Schuss-Metainformation vermieden oder verringert werden und eine Kompatibilität der Schussvorrichtung zu Zielvorrichtungen die nicht zum Empfang der Metainformation ausgestaltet sind gewahrt werden.

Bei der Ausgestaltung der voneinander verschiedenen Sendekanäle sind vielfältige Möglichkeiten gegeben:
So sieht eine vorteilhafte Ausgestaltung vor, dass die mindestens eine Sendeeigenschaft dadurch gebildet ist, dass der erste Sendekanal und der zweite Sendekanal unterschiedliche Sendefrequenzen oder Sendewellenlänge aufweisen. Eine Sendefrequenz oder Sendewellenlänge ist beispielsweise diejenige Frequenz, auf der die Sendeeinrichtung sendet bzw. die Empfangseinrichtung empfängt oder eine Wellenlänge, mit der die Sendeeinrichtung sendet und die Empfangseinrichtung empfängt. Beispielsweise können die Sendefrequenzen/Sendewellenlängen im sichtbaren Lichtbereich, im unsichtbaren Lichtbereich (z.B. Infrarot) oder im Bereich von Funk liegen.

Weiterhin ist denkbar, dass sich Sendeeigenschaften der Sendekanäle dadurch unterscheiden, dass die Übertragung auf einem anderen Übertragungsmedium stattfindet oder die Übertragung der Sendekanäle auf unterschiedlichen Übertragungsmedien stattfindet. Beispielsweise kann die Metainformation über Ultraschall übertragen werden.

Der erste Sendekanal und der zweite Sendekanal können sich auch hinsichtlich ihrer Trägerfrequenzen unterscheiden. Trägerfrequenzen beziehen sich auf ein Signal, das zur Datenübertragung auf ein Übertragungsmedium (z.B. Licht) aufmoduliert ist. Beispielsweise liegt die Trägerfrequenz des ersten Sendekanals zum senden des Schussstrahles in einem Bereich von ca. 35-45 kHz. Besonders bevorzugt weist der erste Sendekanal eine Trägerfrequenz von 40 kHz auf. Die Trägerfrequenz des zweiten Sendekanals kann kleiner als die Trägerfrequenz des ersten Sendekanals sein. Die Trägerfrequenz des zweiten Sendekanals ist vorzugsweise größer als die Trägerfrequenz des ersten Sendekanals. Die Trägerfrequenz des zweiten Sendekanals beträgt beispielsweise 56 kHz.

Die mindestens eine Sendeeigenschaft kann auch dadurch gebildet sein, dass der erste Sendekanal und der zweite Sendekanal eine Datenübertragung mit unterschiedlichen Wellenlängen vorsehen. So kann beispielsweise die Wellenlänge des ersten Sendekanals für den Schussstrahl im Bereich von 650 nm liegen, während die Wellenlänge des zweiten Sendekanals für die Schuss-Metainformation in einem davon abweichenden Bereich, beispielsweise liegt, insbesondere größer als die Wellenlänge des ersten Sendekanals ist beispielsweise beträgt die Wellenlänge zur Datenübertragung auf dem zweiten Sendekanal 800 nm.

Vorteilhaft ist es, wenn der erste Sendekanal für eine Datenübertragung im Bereich von Licht, insbesondere im Bereich von rotem Licht ausgestaltet und vorgesehen ist. Beispielsweise kann der erste Sendekanal das Senden mit einem Lasersignal mit einem roten Laser vorsehen.

Bevorzugt ist es, wenn der zweite Sendekanal für eine Datenübertragung außerhalb des Bereichs von sichtbarem Licht oder Funk ausgestaltet ist. Beispielsweise ist eine Datenübertragung Infrarot-Bereich oder über Funk etc. vorteilhaft.

Wenn der erste und der zweite Sendekanal unterschiedliche Frequenzbereiche betreffen, werden Zielvorrichtungen, die nicht zum Empfangen der Schuss-Metainformation ausgestaltet sind, z.B. konventionelle Zielvorrichtungen, nicht durch den zweiten Sendekanal gestört, weil sie zum Empfangen von Informationen auf dem zweiten Sendekanal nicht ausgestaltet oder sensibel sind.

Die mindestens eine Sendeeigenschaft kann auch dadurch gebildet sein, dass der erste Sendekanal und der zweite Sendekanal eine Datenübertragung mit unterschiedlichen Modulationen vorsehen. Beispielsweise ist es vorteilhaft, wenn der erste Sendekanal eine Amplitude-Shift-Keying-Modulation (Amplitude-Shift-Keying = ASK) vorsieht. Der zweite Sendekanal kann beispielsweise eine Frequency-Shift-Keying-Modulation (FSK = Frequency-Shift-Keying) vorsehen.

Eine Ausgestaltung der Erfindung kann vorsehen, dass die Sendeeinrichtung zum Senden des Schussstrahls und/oder der Schuss-Metainformation als Laserstrahl ausgestaltet ist. Bei dieser Konfiguration ist dementsprechend die Empfangseinrichtung zum Empfangen der als Laserstrahl ausgestalteten Schussstrahls und/oder des als Laserstrahl ausgestalteten Schuss-Metainformation ausgestaltet. Es können also prinzipiell beide, der Schussstrahl und die Schuss-Metainformation, als Laserstrahl gesendet und empfangen werden. Es ist auch möglich, dass nur der Schussstrahl als Laserstrahl gesendet wird, die Schuss-Metainformation jedoch nicht als Laserstrahl gesendet wird.

Die Sendeeinrichtung kann zum Senden und die Empfangseinrichtung kann zum Empfangen beispielsweise auf dem ersten und den zweiten Sendekanal die gleichen physikalischen Einrichtungen verwenden, zum Beispiel einen optischen Sender und einen optischen Empfänger. Vorteilhaft wird zur Unterscheidung der Sendekanäle beispielsweise eine Modulation des Schusssignals und der Schuss-Metainformation eingestellt. Es ist aber auch möglich, dass durch zeitlichen Versatz zwischen einerseits dem Schussstrahl und andererseits der Schuss-Metainformation eine Unterscheidung des Schussstrahls und der Schuss-Metainformation gelingt.

Es ist aber auch möglich, dass dediziert für das Schusssignal und die Schuss-Metainformation unterschiedliche physikalische Einrichtungen vorgesehen sind.

So kann beispielsweise vorgesehen sein, dass die Sendeeinrichtung eine Schuss-Sendeeinrichtung zum Senden des Schussstrahls und eine von der Schuss-Sendeeinrichtung separate Information-Sendeeinrichtung zum Senden der Schuss-Metainformation aufweist. Beispielsweise ist es möglich, dass die Schuss-Sendeeinrichtung und die Information-Sendeeinrichtung an unterschiedlichen Orten der Schussvorrichtung angeordnet sind. So kann beispielsweise die Schuss-Sendeeinrichtung unmittelbar an oder in der Lauf-Komponente der Schussvorrichtung angeordnet sein. Die Information-Sendeeinrichtung wiederum kann beispielsweise an dem Handgriff der Schussvorrichtung oder an einem Außenumfang der Lauf-Komponente angeordnet sein. Die Schuss-Sendeeinrichtung umfasst beispielsweise eine Laserdiode.

Vorteilhaft ist weiterhin, wenn die Empfangseinrichtung eine Schuss-Empfangseinrichtung zum Empfangen des Schussstrahls und eine von der Schuss-Empfangseinrichtung separate Information-Empfangseinrichtung zum Empfangen der Schuss-Metainformation aufweist. So können beispielsweise die Schuss-Empfangseinrichtung und die Information-Empfangseinrichtung an unterschiedlichen Orten der Zielvorrichtung angeordnet sein. Beispielsweise ist die Schuss-Empfangseinrichtung der Zielfläche zugeordnet und erfasst Schussstrahlen, die auf die Zielfläche einwirken. Die Information-Empfangseinrichtung ist vorzugsweise Bereichen außerhalb der Zielfläche zugeordnet. Ohne weiteres ist es aber möglich, dass die Information-Empfangseinrichtung einen Empfangsbereich aufweist, der nicht auf Bereiche außerhalb der Zielfläche beschränkt ist, sondern auch die Zielfläche ganz oder teilweise umfasst.

Dabei ist es vorteilhaft, wenn die Schuss-Sendeeinrichtung und die Information-Sendeeinrichtung auf voneinander verschiedenen Sendekanälen senden und/oder die Schuss-Empfangseinrichtung sowie die Information-Empfangseinrichtung zum Empfangen auf diesen verschiedenen Sendekanälen ausgestaltet sind. So sieht beispielsweise eine vorteilhafte Ausgestaltung der Erfindung vor, dass die Schuss-Sendeeinrichtung zum Senden des optischen Schussstrahls auf einem ersten Sendekanal und die Information-Sendeeinrichtung zum Senden der Schuss-Metainformation auf einem zweiten Sendekanal ausgestaltet sind, wobei sich der zweite Sendekanal von dem ersten Sendekanal in mindestens einer Sendeeigenschaft unterscheidet, und dass die Schuss-Empfangseinrichtung zum Empfangen des Schussstrahls auf dem ersten Sendekanal und die Information-Empfangseinrichtung zum Empfangen der Schuss-Metainformation auf dem zweiten Sendekanal ausgestaltet sind.

Die Schuss-Metainformation kann vielfältige Funktionen leisten und/oder in vielfältiger Weise ausgestaltet sein:
So sieht eine vorteilhafte Variante vor, dass die Schuss-Metainformation eine den mit der Sendeeinrichtung gesendeten Schuss identifizierende und/oder die Schussvorrichtung identifizierende Identifizierungsinformation umfasst oder dadurch gebildet ist. So kann die Identifizierungsinformation beispielsweise eine Seriennummer der Schussvorrichtung umfassen oder sein. Weiterhin kann die Identifizierungsinformation beispielsweise einen Bediener, der der Schussvorrichtung zugeordnet ist, identifizieren. Wenn die Schussvorrichtung also beispielsweise eine Information aufweist, welcher Bediener die Schussvorrichtung aktuell bedient, kann die Schussvorrichtung anhand der Identifizierungsinformation Daten des Bedieners, zum Beispiel dessen Namen, Teilnehmernummer oder dergleichen, als Schuss-Metainformation an die Zielvorrichtung senden.

Weiterhin kann die Schuss-Metainformation auch eine Information über eine Bedienhandlung eines Bedieners der Schussvorrichtung im Zusammenhang mit dem Auslösen des Schussstrahls umfassen, z.B. eine Geschwindigkeit, mit der ein Abzug der Schussvorrichtung betätigt worden ist und/oder eine durch den Bediener ausgelöste Bewegung der Schussvorrichtung.

Ferner kann die Schuss-Metainformation auch Informationen über den Bediener enthalten, beispielsweise dessen Namen, Teilnehmernummer, Puls, Körpertemperatur und dergleichen. Es ist auch möglich, dass eine den Bediener eindeutig kennzeichnende Identifikationsinformation versendet wird, die zur Identifizierung von dem Bediener zugeordneten Daten dient. Solche Daten können in einer Speichereinrichtung, mit der die Zielvorrichtung verbunden ist, gespeichert sein. Die Zielvorrichtung kann die Identifikationsinformation beispielsweise an die Speichereinrichtung weiterleiten. Beispielsweise ist eine Speicherung in einer Cloud oder dergleichen möglichen.

Prinzipiell möglich ist es, dass die Sendeeinrichtung zum Senden der Schuss-Metainformation zeitlich überlappend oder zeitgleich mit dem Schussstrahl ausgestaltet ist. Insbesondere dann, wenn der Schussstrahl als ein optischer Strahl versendet wird, während die Schuss-Metainformation nicht optisch, beispielsweise per Funk, übertragen wird, sind Störungen oder Interferenzen zwischen der Schuss-Metainformation und dem Schussstrahl auch bei simultanem Senden vermeidbar.

Vorteilhaft und insbesondere zur Vermeidung von Störungen ist es jedoch, wenn die Sendeeinrichtung zum Senden der Schuss-Metainformation in einem vorbestimmten und/oder einstellbaren zeitlichen Abstand zu dem Schussstrahl ausgestaltet und vorgesehen ist. Wenn also beispielsweise ein letzter Sendepuls des Schussstrahls versendet ist, wartet die Sendeeinrichtung bzw. die Schussvorrichtung noch eine vorbestimmte Zeit, bis sie die Schuss-Metainformation versendet.

Es kann vorgesehen sein, dass die Sendeeinrichtung zum Senden eines Schussstrahles derart ausgestaltet ist, dass sie den Schussstrahl erst dann versendet, wenn ein Versand einer Schuss-Metainformation eines vorherigen Schussstrahls der Sendeeinrichtung abgeschlossen ist. Mithin wartet die Sendeeinrichtung also den vollständigen Versand einer Schuss-Metainformation ab, bevor sie einen folgenden Schussstrahl sendet beispielsweise ist eine Abzugseinrichtung der Schussvorrichtung so lange blockiert, bis die Schuss-Metainformation eines zuvor gesendeten Schussstrahls abschließend gesendet ist. In der Praxis jedoch wird sich diese Problematik selten ergeben, da ein Bediener für die Bedienung der Schussvorrichtung Zeit braucht, bis er einen erneuten Schussstrahl auslösen kann.

Es ist aber auch möglich, dass die Schussvorrichtung bereits während des Sendens einer Schuss-Metainformation für einen zuvor abgegebenen Schussstrahl das Auslösen eines erneuten Schussstrahles zulässt. Somit hat das Abgeben von Schussstrahlen jederzeit Priorität.

Ein bevorzugtes Konzept sieht vor, dass die Zielvorrichtung eine Rückmelde-Sendeeinrichtung zum Senden mindestens einer Rückmelde-Information an die Sendevorrichtung aufweist und die Sendevorrichtung eine Rückmelde-Empfangseinrichtung zum Empfangen der Rückmelde-Information aufweist. Die Rückmelde-Information umfasst beispielsweise eine Quittung über den Empfang einer Schuss-Metainformation. Somit ist beispielsweise ein Anmeldedialog zwischen der Schussvorrichtung und Zielvorrichtung möglich, bei dem sich die Schussvorrichtung bei der Zielvorrichtung sozusagen anmeldet. Vorteilhaft ist es, wenn die Rückmelde-Sendeeinrichtung und die Rückmelde-Empfangseinrichtung über den zweiten Sendekanal kommunizieren und/oder der Sendekanal für die Schuss-Metainformationen und die Rückmelde-Information derselbe ist.

Vorteilhaft ist vorgesehen, dass die Schussvorrichtung sich anhand der Schuss-Metainformation bei der Zielvorrichtung anmeldet, sodass die Zielvorrichtung von der Schussvorrichtung empfangene Schussstrahle sich selbst zuordnen kann. So kann beispielsweise die Schussvorrichtung über die Schuss-Metainformation einen die Schussvorrichtung identifizierenden Kennzeichner an die Zielvorrichtung senden, den die Zielvorrichtung speichert. Wenn im Anschluss daran Schussstrahle mit Schuss-Metainformationen versendet werden, die den Kennzeichner der Schussvorrichtung enthalten, kann die Zielvorrichtung die Schussstrahle der Schussvorrichtung zuordnen. Es ist möglich, dass die Zielvorrichtung über die Rückmelde-Information den Empfang des Kennzeichners quittiert. Dies ist aber nicht unbedingt notwendig.

Der Schussstrahl und/oder die Schuss-Metainformation sind vorzugsweise als digitale Daten ausgestaltet. Ein Datenformat des Schussstrahls und der Schuss-Metainformation sind vorzugsweise unterschiedlich.

Weiterhin vorteilhaft ist es, wenn die Schuss-Metainformation kodiert ist, insbesondere einen Sicherheitscode und/oder Überprüfungscode umfasst. Als Sicherheitscode oder Überprüfungscode ist beispielsweise ein CRC-Code möglich. Vorteilhaft ist insbesondere, wenn der Sicherheitscode oder Überprüfungscode eine Fehlerkorrektur möglich, zum Beispiel ein sogenannter Error Correction Code (ECC) ist.

Erfindungsgemäß ist vorgesehen, dass die Sendeeinrichtung zum Senden des Schussstrahls mit einem ersten Öffnungswinkel und der Schuss-Metainformation mit einem zweiten Öffnungswinkel, der gegenüber dem ersten Öffnungswinkel größer ist, ausgestaltet ist. Der Schussstrahl hat also eine größere Richtwirkung und eine kleinere Streuung gegenüber einem Sendestrahl, mit dem die Sendeeinrichtung die Schuss-Metainformationen versendet. Somit kann also der Schussstrahl zielgerichtet auf die Zielfläche versendet werden, während zum Empfang der Schuss-Metainformation auch Bereiche neben der Zielfläche geeignet sind.

Vorteilhaft ist vorgesehen, dass der Öffnungswinkel, mit dem die Schussvorrichtung die Schuss-Metainformationen sendet, derart bemessen ist, dass nur diejenige Zielvorrichtung die Schuss-Metainformationen empfangen kann, die der Schussvorrichtung zugeordnet ist, wenn die Zielvorrichtung einen vorgegebenen Längsabstand zu der ihr zugeordneten Schussvorrichtung und einen vorgegebenen Querabstand zu einer benachbarten Zielvorrichtung aufweist. Der Querabstand und der Längsabstand sind beispielsweise durch Wettkampf-Regeln festgelegt und/oder Mindestabstände. Der Querabstand ist der Abstand zwischen benachbarten Zielvorrichtungen. Der Längsabstand ist der Abstand zwischen einer Zielvorrichtung und der ihr zugeordneten Schussvorrichtung.

Weiterhin ist es möglich, dass die Empfangseinrichtung die Schuss-Metainformation im Bereich der Zielfläche empfängt. Eine Ausgestaltung kann sogar vorsehen, dass die Empfangseinrichtung die Schuss-Metainformation ausschließlich im Bereich der Zielfläche empfangen kann.

Vorteilhaft ist jedoch eine Sensibilität der Empfangseinrichtung für die Schuss-Metainformation auch außerhalb der Zielfläche. Wenn also beispielsweise der Öffnungswinkel des Schussstrahles kleiner ist als ein Öffnungswinkel, mit dem die Schussvorrichtung die Schuss-Metainformation sendet. So sieht eine vorteilhafte Ausgestaltung der Erfindung vor, dass die Empfangseinrichtung mindestens eine Information-Empfangseinrichtung zum Empfangen der Schuss-Metainformation mit einem Empfangsbereich außerhalb der Zielfläche aufweist. Beispielsweise kann eine Empfangsantenne, ein Infrarot-Empfänger oder ein anderes Empfangsmittel der Empfangseinrichtung neben der Zielfläche angeordnet sein.

Vorteilhaft ist vorgesehen, dass die Schussvorrichtung und/oder die Zielvorrichtung eine Kommunikationseinrichtung, insbesondere eine Netzwerkschnittstelle, insbesondere eine WLAN- und/oder Bluetooth-Schnittstelle, aufweisen. Somit können beispielsweise die Schussvorrichtung und die Zielvorrichtung oder auch nur eine davon über die Netzwerkschnittstelle mit beispielsweise einer Auswerteeinheit oder einem Server kommunizieren. Über die Netzwerkschnittstelle kann beispielsweise die Zielvorrichtung anhand der Schuss-Metainformation ermittelte Daten oder die Schuss-Metainformation als solche an die Auswerteeinheit oder den Server übertragen.

Nachfolgend werden Ausführungsbeispiele der Erfindung anhand der Zeichnung erläutert. Es zeigen:
- Figur 1: eine schematische Darstellung eines erfindungsgemäßen Systems umfassend eine Schussvorrichtung und eine Zielvorrichtung,
- Figur 2: ein zeitliches Schema bei einem Versenden eines Schussstrahls und einer Schuss-Metainformation durch die Schussvorrichtung gemäß Figur 1,
- Figur 3: eine funktionale Darstellung der Schussvorrichtung und der Zielvorrichtung gemäß Figur 1.
- Figur 4: eine schematische Darstellung einer Kommunikation zwischen der Schussvorrichtung und der Zielvorrichtung des Systems, und
- Figur 5: eine Anordnung mehrerer Schussvorrichtungen und Zielvorrichtungen.

Ein System 10 gemäß der Erfindung umfasst eine Schussvorrichtung 20 sowie eine Zielvorrichtung 40.

Die Schussvorrichtung 20 umfasst beispielsweise ein pistolenartiges Gehäuse 21 mit einem Handgriff 22, welches zum Ergreifen durch einen Bediener vorgesehen und ausgestaltet ist. Von dem Handgriff 22 steht ein Lauf 23 in der Art eines Pistolenlaufes ab, welchen ein Bediener der Schussvorrichtung 20 auf eine Zielfläche 43 der Zielvorrichtung 40 richtet, um einen optischen Schussstrahl SU auf die Zielvorrichtung 40 durch Betätigen eines Abzugs 24 abzugeben.

Die Zielvorrichtung 40 umfasst ein Gehäuse 41, an dessen Vorderseite 42 die Zielfläche 43 angeordnet ist.

Die Vorderseite 42 der Zielvorrichtung 40 ist in der Art einer Zielscheibe 44 ausgestaltet oder weist eine Zielscheibe 44 auf. Die Zielscheibe 44 oder die Vorderseite 42 umfasst die Zielfläche 43. Beispielsweise weist die Zielfläche 43 einen Zentralbereich 43Z auf, der von einem Randbereich 43R umgeben ist.

Ein Schussstrahl SU erhält beispielsweise eine höhere Bewertung, wenn er den Zentralbereich 43Z trifft, als in einem Fall, bei dem der Schussstrahl SU auf den Randbereich 43R auftrifft. Der Schussstrahl SU wird nicht gewertet, wenn er die Zielfläche 43 nicht trifft, beispielsweise wenn er auf einen Empfangsbereich 42A außerhalb der Zielfläche 43 der Zielvorrichtung 40 trifft oder die Zielvorrichtung 40 vollständig verfehlt.

Die Schussvorrichtung 20 umfasst eine Sendeeinrichtung 25, mit der der Schussstrahl SU gesendet werden kann. Insbesondere umfasst die Sendeeinrichtung 25 eine Schuss-Sendeeinrichtung 26, die zum Senden des Schussstrahls SU vorgesehen ist.

Der Schussstrahl SU ist beispielsweise ein Laserstrahl, mithin also ein gerichteter Strahl. Beispielsweise hat die Schuss-Sendeeinrichtung 26 einen kleinen Öffnungswinkel O26 von weniger als 1°, mit dem sie den Schussstrahl SU sendet. Wenn die Sendeeinrichtung 26 beispielsweise eine Laser-Sendeeinrichtung ist, ist der Öffnungswinkel besonders klein, sodass man einen derartigen Öffnungswinkel auch als Divergenz bezeichnet. Bevorzugt beträgt der Öffnungswinkel oder die Divergenz der Schuss-Sendeeinrichtung 26 0,006 Grad. Der Öffnungswinkel O26 oder die Divergenz kann also z.B. 0,1 mrad (mrad = milliradiant) betragen.

Die Schuss-Sendeeinrichtung 26 umfasst beispielsweise einen optischen Laser, insbesondere eine Laserdiode.

Der Schussstrahl SU enthält eine Pulsfolge SPF, die beispielsweise Initialisierungspulse etc. umfasst. Bevorzugt ist der Schussstrahl SU ein standardisierter Schussstrahl, d. h. die Länge und Abfolge der Pulse der Pulsfolge SPF ist durch eine Norm oder einen Standard festgelegt.

Die Schussvorrichtung 20 umfasst eine Steuerung 30 zur Erzeugung der Pulsfolge SPF. Die Steuerung 30 umfasst beispielsweise einen Prozessor 31, einen Speicher 32 sowie ein Programm 33, welches in dem Speicher 32 gespeichert ist und durch den Prozessor 31 zur Erzeugung des Schussstrahls SU sowie zur Bereitstellung anderer Funktionen, die nachfolgend noch erläutert werden, ausführbaren Programmcode enthält. Ohne weiteres könnten weitere Programme oder Programmteile, insbesondere zur Erzeugung der nachfolgend noch erläuterten Schuss-Metainformation MI, bei der Schussvorrichtung 20 vorgesehen sein. Ohne weiteres können Prozessor 31, Speicher 32 sowie Programm 33 auch in einem Microcontroller oder ähnlichem gemeinsam integriert sein.

Die Zielvorrichtung 40 umfasst zum Empfangen des Schussstrahls SU, insbesondere der Pulsfolge SPF, eine Empfangseinrichtung 45. Die Empfangseinrichtung kommuniziert mit einer Auswerteeinrichtung 50 der Zielvorrichtung 40. Die Auswerteeinrichtung 50 umfasst beispielsweise einen Prozessor 51 sowie einen Speicher 52, in welchem ein Programm 53, zum Beispiel ein Auswerteprogramm, gespeichert ist, dessen Programmcode durch den Prozessor 51 ausführbar ist. Ohne weiteres können Prozessor 51, Speicher 52 sowie Programm 53 in einem Microcontroller oder ähnlichem gemeinsam integriert sein.

Die Empfangseinrichtung 45 umfasst beispielsweise eine Schuss-Empfangseinrichtung 46, deren Empfangsbereich der Zielfläche 43 entspricht. Somit kann also die Schuss-Empfangseinrichtung 46 auf die Zielfläche 43 auftreffende Schussstrahle SU ermitteln.

Bevorzugt ist dabei, dass die Schuss-Empfangseinrichtung 46 erfassen kann, auf welche Teilbereiche der Zielfläche 43 ein jeweiliger Schussstrahl SU auftrifft, so zum Beispiel auf den Zentralbereich 43Z oder den Randbereich 43R. Somit kann die Zielvorrichtung 40 beispielsweise ein sogenanntes Präzisionsziel darstellen. Es würde aber an sich auch ausreichen, wenn die Zielvorrichtung 40 nur erfassen kann, ob die Zielfläche 43 durch den Schussstrahl SU getroffen ist oder nicht.

Um z.B. die Schussvorrichtung 20 bei der Zielvorrichtung 40 zu identifizieren und/oder einen jeweiligen Schussstrahl SU bei der Zielvorrichtung 40 zu identifizieren, weist die Schussvorrichtung 20 eine Information-Sendeeinrichtung 27 auf, mit der die bereits erwähnte Schuss-Metainformation MI versendet werden kann.

Die Information-Sendeeinrichtung 27 bildet einen Bestandteil der Sendeeinrichtung 25.

Zum Empfangen der Schuss-Metainformation MI weist die Zielvorrichtung 40 eine Information-Empfangseinrichtung 47 auf, die einen Bestandteil der Empfangseinrichtung 25 bildet.

Die Information-Sendeeinrichtung 27 sendet auf einem Sendekanal SK2, der sich von einem Sendekanal SK1, auf dem die Schuss-Sendeeinrichtung 26 den Schussstrahl SU sendet, in mindestens einer Sendeeigenschaft unterscheidet. Beispielsweise wird der Sendekanal SK1 durch einen Laser mit einer bevorzugten Wellenlänge von 650nm erzeugt, d. h. der Schussstrahl SU wird als optischer Laserstrahl gesendet. Der Sendekanal SK2 hingegen ist beispielsweise ein durch eine Infrarot-Leuchtdiode erzeugter Kanal, zum Beispiel mit einer Wellenlänge von 850 nm, sodass die Schuss-Empfangseinrichtung 46 zwar den Schussstrahl SU empfangen kann, nicht jedoch die Schuss-Metainformation MI.

Die Schuss-Metainformation MI umfasst beispielsweise digitale Daten, was als Pulsfolge MPF dargestellt ist.

Unterschiedliche Sendekanäle SK1 und SK2 können auch dadurch gebildet werden, dass beispielsweise die Pulsfolge SPF des Schussstrahls SU anders modelliert ist als die Pulsfolge MPF der Schuss-Metainformationen MI.

Die Zielvorrichtung 40 weist zum Empfangen der Schuss-Metainformation MI eine Information-Empfangseinrichtung 47 auf. Die Information-Empfangseinrichtung 47 kann zwar die Schuss-Metainformation MI empfangen, nicht jedoch den Schussstrahl SU.

Die Information-Sendeeinrichtung 27 weist zum Senden der Schuss-Metainformation MI einen Öffnungswinkel O27 auf, der größer als der Öffnungswinkel O26 ist. Beispielsweise beträgt der Öffnungswinkel O27 2° bis 4°. Dementsprechend kann die Information-Empfangseinrichtung 47 die Schuss-Metainformation MI nicht nur im Bereich der Zielfläche 43, sondern auch in Bereichen außerhalb der Zielfläche 43 an der Zielscheibe 44 empfangen, zum Beispiel dem Empfangsbereich 42A.

Beispielsweise für den Fall, dass eine der Information-Empfangseinrichtungen 47 verdeckt ist, können an der Zielscheibe 44 mehrere Information-Empfangseinrichtungen 47 angeordnet sein, wie in Figur 1 angedeutet. Mehrere Information-Empfangseinrichtungen 47 tragen zur Übertragungssicherheit und besseren Empfangsqualität der Schuss-Metainformation MI bei.

Um zusätzlich zu der an sich sicheren Informationsübertragung von Schussstrahl SU und Schuss-Metainformation MI über unterschiedliche Sendekanäle SK1 und SK2 eine höhere Sicherheit zu erhalten, dass einerseits der Schussstrahl SU nicht durch die Schuss-Metainformation MI und andererseits die Schuss-Metainformation MI nicht durch den Schussstrahl SU gestört sind, ist es vorteilhaft, wenn die Schussvorrichtung 20 zunächst den Schussstrahl SU sendet, beispielsweise während einer Sendedauer TS, dann eine Wartezeit TW wartet und anschließend erst die Schuss-Metainformation MI sendet. Beispielsweise beträgt die Sendedauer der Schuss-Metainformation MI eine Zeit TI. Man erkennt in dem Diagramm gemäß Figur 2, dass auch nach dem Senden der Schuss-Metainformation MI eine Pausenzeit vorteilhaft ist, beispielsweise eine Pausenzeit SP, bevor die Schussvorrichtung 20 den Abzug 24 zum Senden eines weiteren Schussstrahles SU freigibt.

Die Pausenzeit ist vorteilhaft kurz, sodass die Schussvorrichtung 20 schnell wieder zum Abgeben eines erneuten Schussstrahls bereit ist. Dabei ist zu bemerken, dass die Schuss-Metainformationen MI ohnehin nur eine sehr kurze Sendezeit benötigt, sodass die Schussvorrichtung 20 schnell wieder zum Abgeben eines erneuten Schussstrahles bereitsteht.

Ein Auslöseimpuls AB, den ein Bediener durch Ziehen des Abzugs 24 auslösen kann, dauert beispielsweise eine Zeitdauer TA. Zum Erfassen des Auslöseimpulses AB weist die Schussvorrichtung 20 beispielsweise einen Sensor 34 auf.

Veranlasst durch den Auslöseimpuls AB löst die Steuerung 30 den Schussstrahl SU aus, steuert also die Schuss-Sendeeinrichtung 26 zum Senden des Schussstrahls SU an. Anschließend wartet die Steuerung 30 die Wartezeit TW, bevor sie die Information-Sendeeinrichtung 27 zum Senden der Schuss-Metainformation MI ansteuert.

Die Zielvorrichtung 40 kann die Schuss-Metainformation MI an eine Auswerteeinrichtung 90 weiter kommunizieren. Die Auswerteeinrichtung 90 ist beispielsweise als ein zentraler Server ausgestaltet oder an einem zentralen Server angeordnet oder vorgesehen.

Zur Kommunikation mit beispielsweise der Auswerteeinrichtung 90 weist die Zielvorrichtung 40 beispielsweise eine Kommunikationseinrichtung 55, insbesondere eine Netzwerkschnittstelle, beispielsweise eine WLAN-Schnittstelle oder LAN-Schnittstelle, Bluetooth-Schnittstelle oder dergleichen, auf. Beispielhaft ist eine Datenverbindung DV1 zwischen der Auswerteeinrichtung 90 und der Zielvorrichtung 40 dargestellt.

Auch die Schussvorrichtung 20 kann vorteilhaft eine derartige Kommunikationseinrichtung aufweisen, zum Beispiel eine Kommunikationseinrichtung 35. Die Kommunikationseinrichtung 35, beispielweise eine LAN-Schnittstelle oder eine WLAN-Schnittstelle oder Bluetooth-Schnittstelle oder dergleichen, jedenfalls vorteilhaft eine Netzwerkschnittstelle, kann beispielsweise zur direkten Kommunikation zwischen der Schussvorrichtung 20 und der Auswerteeinrichtung 90 über eine Datenverbindung DV3 ausgestaltet sein. Beispielsweise kann die Schussvorrichtung 20 der Auswerteeinrichtung 90 ein Versenden der Schuss-Metainformation MI an die Zielvorrichtung 40 über die Kommunikationseinrichtung 35 melden. Dadurch kann die Auswahleinrichtung 90 beispielsweise eine Information darüber erhalten, dass sich die Schussvorrichtung 20 bei der Zielvorrichtung 40 anmeldet, was nachfolgend noch detailliert beschrieben wird.

Es ist aber auch eine Datenverbindung DV2 mit beispielsweise einem Switch 98 über die Kommunikationseinrichtung 55 möglich. Über den Switch 98 kann die Zielvorrichtung 40 mit einem Netzwerk 99, beispielsweise dem Internet, verbunden werden.

Die Auswerteeinrichtung 90 weist beispielsweise ein Auswerteprogramm 96 auf, welches in einem Speicher 95 gespeichert und durch einen Prozessor 94 ausführbar ist, um die Schuss-Metainformation MI oder daraus abgeleitete Daten zu verarbeiten.

Die Auswerteeinrichtung 90 kann prinzipiell auch einen Bestandteil der Zielvorrichtung 40 bilden.

Es ist weiterhin möglich, dass die Auswerteeinrichtung 90 mit mindestens zwei, vorzugsweise mehreren Zielvorrichtungen 40, verbindbar oder verbunden ist, um für diese Zielvorrichtungen 40 die von diesen empfangenen jeweiligen Schuss-Metainformationen MI auszuwerten. Beispielsweise können die Zielvorrichtungen 40 über ein Netzwerk mit der Auswerteeinrichtung 90 verbunden sein.

Somit ist es also auch möglich, dass eine Zielvorrichtung 40 keine Auswerteeinrichtung 90 aufweist, sondern mit einer sozusagen externen Auswerteeinrichtung 90 zusammenwirkt, z.B. eine der Zielvorrichtung 40 entsprechende Zielvorrichtung 40X, die mit einer dargestellten Schussvorrichtung 20X zusammenwirkt, die der Schussvorrichtung 20 prinzipiell entspricht. Die Zielvorrichtung 40A ist mit der Auswerteeinrichtung 90 über eine Datenverbindung DV1X verbunden.

Die Auswerteeinrichtung 90 weist eine Eingabeschnittstelle 93, beispielsweise eine Tastatur, sowie eine Ausgabeeinrichtung 92, beispielsweise einen Bildschirm 91, Lautsprecher oder dergleichen auf. Es ist aber auch möglich, dass die Auswerteeinrichtung 90 keine eigene Tastatur oder dergleichen aufweist, sondern beispielsweise über das Internet oder dergleichen sozusagen aus der Ferne bedienbar und/oder wartbar ist. Ohne weiteres braucht dann die Auswerteeinrichtung 90 auch keine Ausgabeschnittstelle im Sinne eines Bildschirms oder dergleichen. Ausreichend ist für eine derartige Auswerteeinrichtung 90 an sich schon, wenn sie beispielsweise eine Netzwerkschnittstelle aufweist.

Anhand der Auswerteeinrichtung 90 und deren Auswerteprogramm 96 kann ein Bediener beispielsweise eine Auswertung von mit der Schussvorrichtung 20 an die Zielvorrichtung 40 abgegebene Schussstrahle SU vornehmen. Dabei ist die Zuordnung der Schussstrahle SU zu der Schussvorrichtung 40 ohne weiteres möglich, indem z.B. die Schussstrahle SU durch eine jeweilige Schuss-Metainformation MI näher identifiziert sind.

Somit können auch mehrere Schussvorrichtungen 20A, 20B und 20C, die prinzipiell der Schussvorrichtung 20 gleichen, vorgesehen sein, denen jeweils eine Zielvorrichtung 40A, 40B und 40C, die der Zielvorrichtung 40 entspricht, zugeordnet ist.

Jede der Zielvorrichtungen 40A, 40B, 40C kann mit der Auswerteeinrichtung 90 über das Netzwerk 99 oder unmittelbar kommunizieren, wobei die Auswerteeinrichtung 90 die von den Schussvorrichtungen 20A, 20B und 20C abgegebenen Schussstrahle SU anhand der zugeordneten Schuss-Metainformationen MI den jeweiligen Schussvorrichtungen 20A, 20B und 20C zuordnen kann.

An dieser Stelle sei erwähnt, dass beispielsweise auch zwei oder weitere Schussvorrichtungen 20A, 20B, 20C einer einzigen der Zielvorrichtungen 40A, 40B oder 40C zugeordnet sein können, welche dann die auf sie gerichteten Schussstrahle SU anhand der den jeweiligen Schussstrahl SU begleitenden Schuss-Metainformation MI einer jeweiligen Schussvorrichtung 20A, 20B, 20C zuordnen kann. Somit kann also eine Zielvorrichtung 40A, 40B oder 40C für zwei oder mehr Schussvorrichtungen 20A, 20B, 20C als Zielvorrichtung dienen.

Eine Kommunikation von Schuss-Metainformationen MI kann auch Teil einer Anmeldeprozedur sein, was in Figur 4 schematisch angedeutet ist. Beispielsweise sendet die Information-Sendeeinrichtung 27 der Schussvorrichtung 20 eine Schuss-Metainformation MI2 als eine Anmeldenachricht oder Anmeldeinformation AI. Die Schuss-Metainformation MI2 umfasst beispielsweise einen Kopf oder Header HD, einen Datenteil DA sowie einen Überprüfungscode CRC, der die Anmeldeinformation die oder die Schuss-Metainformation MI2 sozusagen absichert, zum Beispiel gegen Fehlübertragungen oder falsche Übertragungen. Bei dem Überprüfungscode CRC kann es sich beispielsweise um einen typischen CRC-Code, zum Beispiel eine Redundanzcheck oder dergleichen handeln.

Es ist auch möglich, dass der Überprüfungscode CRC eine Fehlerkorrektur ermöglicht, d. h. dass die Zielvorrichtung 40 anhand des Überprüfungscode CRC oder eines anstelle oder in Ergänzung des Überprüfungscode CRC vorgesehenen Korrekturcodes ECC Daten der Schuss-Metainformationen MI2 wiederherstellen kann. Dadurch ist die Datenintegrität des Datenteil DA gewährleistet oder zumindest mit höherer Wahrscheinlichkeit vorhanden. Der Datenteil DA enthält beispielsweise einen Identifizierer ID2, beispielsweise eine eindeutige Nummer und/oder einen eindeutigen Namen der Schussvorrichtung 20, mithin also eine Zusatzinformation ZI.

An sich würde es ausreichen, dass die Zielvorrichtung 40 die Zusatzinformation ZI, mithin also den Identifizierer ID2 im Rahmen einer Anmeldung der Schussvorrichtung 20 bei der Zielvorrichtung 40 erhält, damit die Schussvorrichtung 20 bei der Zielvorrichtung 40 angemeldet ist.

Vorteilhaft ist jedoch vorgesehen, dass die Zielvorrichtung 40 der Schussvorrichtung 20 die Anmeldung sozusagen quittiert und/oder eine eindeutige Zuordnung der Schussvorrichtung 20 zu der Zielvorrichtung 40 herstellt, indem auch die Schussvorrichtung 20 sozusagen weiß, welche Zielvorrichtung 40 ihr zugeordnet ist.

Vorteilhaft sendet die Zielvorrichtung 40 anhand einer Rückmelde-Sendeeinrichtung 48 der Schussvorrichtung 20 eine Rückmelde-Information AK. Die Rückmelde-Information AK ist beispielsweise eine Nachricht mit einem Kopf HD, einen Datenteil DA und einem Überprüfungscode CRC. In dem Datenteil DA ist beispielsweise ein Identifizierer ID4, insbesondere eine eindeutige Kennung, der Zielvorrichtung 40 enthalten.

Die Schussvorrichtung 20 empfängt die Rückmelde-Information AK anhand einer Rückmelde-Empfangseinrichtung 28. Beispielsweise speichern die Schussvorrichtung 20 und die Zielvorrichtung 40 die Identifizierer ID4 bzw. ID2 in ihren jeweiligen Speichern 32, 52. Im Ergebnis ist die Schussvorrichtung 20 bei der Zielvorrichtung 40 angemeldet, sodass von der Schussvorrichtung 20 gesendete Schussstrahle SU von der Zielvorrichtung 40 der Schussvorrichtung 20 zugeordnet und somit ausgewertet werden können und/oder an beispielsweise die Auswerteeinrichtung 90 gesendet werden können.

Diese vorgeschaltete Anmeldeprozedur ist vorteilhaft, jedoch nicht zwingend notwendig. Es wäre auch möglich, dass beispielsweise wie in Figur 4 ebenfalls schematisch dargestellt, die Schussvorrichtung 20 mit und ohne vorherige Anmeldeprozedur den Schussstrahl SU sendet und die Schuss-Metainformation MI im Zusammenhang mit dem Schussstrahl SU, beispielsweise mit der zeitlichen Verzögerung oder Wartezeit TW. Die Schuss-Metainformation MI ist beispielsweise als Nachricht SI ausgestaltet, die einen Kopf HD, eine Datenteil DA sowie einen Überprüfungscode CRC enthält. In dem Datenteil DA kann beispielsweise der Identifizierer ID2 enthalten sein, damit die Zielvorrichtung 40 den zuvor gesendete Schussstrahl SU der Schussvorrichtung 20 zuordnen kann.

Der Öffnungswinkel O27 ist vorzugsweise so klein gewählt, dass die Schuss-Metainformation MI nur von einer Zielvorrichtung 40 einer Anordnung mehrerer Zielvorrichtungen 40, beispielsweise der Zielvorrichtungen 40A, 40B und 40C empfangen werden kann. Dies ist in Figur 5 schematisch angedeutet. Wenn also bei einem gegebenen Längsabstand DL zwischen einer Schussvorrichtung 20 und der der Schussvorrichtung 20 zugeordneten Zielvorrichtung 40 ein Schussstrahl SU versendet wird, der auf die Zielfläche 43 der Zielvorrichtung 40 gerichtet ist, ist der Öffnungswinkel O27 so gewählt, dass die Schuss-Metainformationen MI nur von der der Schussvorrichtung 20 zugeordneten Zielvorrichtung 40 empfangen werden kann, also beispielsweise von der Zielvorrichtung 40B, wenn sie der Schussvorrichtung 20B zugeordnet ist und einen beispielsweise für einen Schuss-Wettkampf vorgesehenen Querabstand DQ zu benachbarten Zielvorrichtungen 40A und 40B aufweist.

## Patentansprüche

1. System umfassend eine insbesondere in der Art einer Pistole oder eines Gewehrs ausgestaltete Schussvorrichtung (20) und eine insbesondere in der Art einer Zielscheibe ausgestaltete Zielvorrichtung (40), wobei die Schussvorrichtung (20) eine Sendeeinrichtung (25) zum Senden eines optischen Schussstrahls (SU), insbesondere eines Laserstrahls, und die Zielvorrichtung (40) eine Zielfläche (43) und eine Empfangseinrichtung (45) zur Erfassung von die Zielfläche (43) treffenden optischen Schussstrahlen (SU) aufweisen, und wobei die Sendeeinrichtung (25) zum Senden einer von dem optischen Schussstrahl (SU) verschiedenen Schuss-Metainformation (MI) ausgestaltet ist, die eine Zusatzinformation (ZI) über den mit der Sendeeinrichtung (25) gesendeten Schussstrahl (SU) und/oder über die Schussvorrichtung (20) und/oder den Bediener der Schussvorrichtung (20) umfasst, und dass die Empfangseinrichtung (45) zum Empfang der Schuss-Metainformation (MI) ausgestaltet ist, **dadurch gekennzeichnet, dass** die Sendeeinrichtung (25) zum Senden des Schussstrahls (SU) mit einem ersten Öffnungswinkel (O26) und der Schuss-Metainformation (MI) mit einem zweiten Öffnungswinkel (O27) ausgestaltet ist, der gegenüber dem ersten Öffnungswinkel (O26) größer ist.

2. System nach Anspruch 1, **dadurch gekennzeichnet, dass** die Sendeeinrichtung (25) zum Senden des optischen Schussstrahls (SU) auf einem ersten Sendekanal (SK1) und zum Senden der Schuss-Metainformation (MI) auf einem zweiten Sendekanal (SK2) ausgestaltet ist, wobei sich der zweite Sendekanal (SK2) von dem ersten Sendekanal (SK1) in mindestens einer Sendeeigenschaft unterscheidet, und dass Empfangseinrichtung (45) zum Empfangen des Schussstrahls (SU) auf dem ersten Sendekanal (SK1) und zum Empfangen der Schuss-Metainformation (MI) auf dem zweiten Sendekanal (SK2) ausgestaltet ist.

3. System nach Anspruch 2, **dadurch gekennzeichnet, dass** die mindestens eine Sendeeigenschaft dadurch gebildet ist, dass der erste Sendekanal (SK1) und der zweite Sendekanal (SK2) unterschiedliche Sendefrequenzen/Sendewellenlängen und/oder unterschiedliche Trägerfrequenzen und/oder unterschiedliche Modulationsarten aufweisen.

4. System nach Anspruch 3, **dadurch gekennzeichnet, dass** die Trägerfrequenz des ersten Sendekanals (SK1) etwa oder exakt 40 kHz beträgt, und dass die Trägerfrequenz des zweiten Sendekanals (SK2) eine von 40 kHz verschiedene Frequenz und/oder größer oder kleiner als die Trägerfrequenz des ersten Sendekanals (SK1) ist, insbesondere 56 kHz beträgt.

5. System nach Anspruch 2 oder 3, **dadurch gekennzeichnet, dass** der erste Sendekanal (SK1) für eine Datenübertragung im Bereich von Licht, insbesondere von sichtbarem Licht und/oder rotem Licht, ausgestaltet und vorgesehen ist, und/oder dass der zweite Sendekanal (SK2) für eine Datenübertragung über Ultraschall und/oder für eine Datenübertragung über Funk und/oder für eine Datenübertragung außerhalb des Bereiches von sichtbarem Licht ausgestaltet ist, insbesondere für eine Datenübertragung im Infrarot-Bereich oder ultraviolettem Licht ausgestaltet ist, und/oder dass der erste Sendekanal (SK1) für eine Datenübertragung mit Amplitude-Shift-Keying-Modulation ausgestaltet und vorgesehen ist.

6. System nach einem der vorhergehenden Ansprüche, **dadurch gekennzeichnet, dass** die Sendeeinrichtung (25) zum Senden des Schussstrahls (SU) und/oder der Schuss-Metainformation (MI) als Laserstrahl und die Empfangseinrichtung (45) zum Empfangen des als Laserstrahl ausgestalteten Schussstrahls (SU) und/oder der als Laserstrahl ausgestalteten Schuss-Metainformation (MI) ausgestaltet sind und/oder dass die Sendeeinrichtung (25) eine Schuss-Sendeeinrichtung (26) zum Senden des Schussstrahls (SU) und eine von der Schuss-Sendeeinrichtung (26) separate Information-Sendeeinrichtung (27) zum Senden der Schuss-Metainformation (MI) aufweist und/oder dass die Empfangseinrichtung (45) eine Schuss-Empfangseinrichtung (46) zum Empfangen des Schussstrahls (SU) und eine von der Schuss-Empfangseinrichtung (46) separate Information-Empfangseinrichtung (47) zum Empfangen der Schuss-Metainformation (MI) aufweist.

7. System nach einem der vorhergehenden Ansprüche, **dadurch gekennzeichnet, dass** die Schuss-Metainformation (MI) eine den mit der Sendeeinrichtung (25) gesendeten Schuss oder Schussstrahl (SU) identifizierende und/oder die Schussvorrichtung (20) und/oder den Bediener der Schussvorrichtung (20) identifizierende Identifizierungsinformation und/oder eine Information über eine Bedienhandlung eines Bedieners der Schussvorrichtung (20) im Zusammenhang mit dem Auslösen des Schussstrahls (SU) umfasst, insbesondere eine Geschwindigkeit, mit der ein Abzug der Schussvorrichtung (20) betätigt worden ist und/oder eine durch den Bediener ausgelöste Bewegung der Schussvorrichtung (20).

8. System nach einem der vorhergehenden Ansprüche, **dadurch gekennzeichnet, dass** die Zielvorrichtung (40) dazu ausgestaltet ist, einen Schussstrahl (SU), der die Zielfläche (43) nicht getroffen hat, anhand einer dem Schussstrahl (SU) zugeordneten und von der Empfangseinrichtung (45) empfangenen Schuss-Metainformation (MI) als einen ungültigen Schuss und/oder von der Schussvorrichtung (20) abgegebenen Schuss zu bewerten.

9. System nach einem der vorhergehenden Ansprüche, **dadurch gekennzeichnet, dass** die Sendeeinrichtung (25) zum Senden der Schuss-Metainformation (MI) in einem vorbestimmten und/oder einstellbaren zeitlichen Abstand (TW) zu dem Schussstrahl (SU) ausgestaltet und vorgesehen ist und/oder dass die Sendeeinrichtung (25) einen Schussstrahl (SU) erst dann sendet, wenn sie eine Schuss-Metainformation (MI) eines vorherigen Schussstrahls (SU) vollständig versendet hat, und/oder zu einem derartigen Senden ausgestaltet ist.

10. System nach einem der vorhergehenden Ansprüche, **dadurch gekennzeichnet, dass** die Zielvorrichtung (40) eine Rückmelde-Sendeeinrichtung (48) zum Senden mindestens einer Rückmelde-Information (AK) an die Sendevorrichtung aufweist und die Schussvorrichtung (20) eine Rückmelde-Empfangseinrichtung (28) zum Empfangen der Rückmelde-Information (AK) aufweist.

11. System nach einem der vorhergehenden Ansprüche, **dadurch gekennzeichnet, dass** die Schussvorrichtung (20) sich anhand der Schuss-Metainformation (MI) bei der Zielvorrichtung (40) anmeldet, sodass die Zielvorrichtung (40) von der Schussvorrichtung (20) empfangene Schussstrahle (SU) sich selbst und/oder der Schussvorrichtung (20) zuordnen kann.

12. System nach einem der vorhergehenden Ansprüche, **dadurch gekennzeichnet, dass** die Schuss-Metainformation (MI) kodiert ist, insbesondere einen Sicherheitscode und/oder Überprüfungscode (CRC) und/oder Korrekturcode (ECC) umfasst, und/oder dass die Empfangseinrichtung (45) mindestens eine Information-Empfangseinrichtung (47) zum Empfangen der Schuss-Metainformation (MI) mit einem Empfangsbereich (42A) außerhalb der Zielfläche (43) aufweist und/oder dass die Schussvorrichtung (20) und/oder die Zielvorrichtung (40) eine Kommunikationseinrichtung (35, 55), insbesondere eine Netzwerkschnittstelle, z.B. eine LAN-Schnittstelle und/oder eine WLAN-Schnittstelle, und/oder eine Bluetooth-Schnittstelle, aufweisen.

13. Schussvorrichtung (20) des Systems nach einem der vorhergehenden Ansprüche, wobei die Schussvorrichtung (20) insbesondere in der Art einer Pistole oder Gewehr ausgestaltet ist, wobei die Schussvorrichtung (20) eine Sendeeinrichtung (25) zum Senden eines optischen Schussstrahls (SU), insbesondere eines Laserstrahls, auf eine Zielfläche (43) die insbesondere in der Art einer Zielscheibe ausgestalteten Zielvorrichtung (40) aufweist, **dadurch gekennzeichnet, dass** die Sendeeinrichtung (25) zum Senden einer von dem optischen Schussstrahl (SU) verschiedenen Schuss-Metainformation (MI) an die Zielvorrichtung (40) ausgestaltet ist, wobei die Schuss-Metainformation (MI) eine Zusatzinformation (ZI) über einen mit der Sendeeinrichtung (25) gesendeten Schussstrahl (SU) und/oder über die Schussvorrichtung (20) und/oder deren Bediener umfasst.

14. Zielvorrichtung (40) des Systems (10) nach einem der Ansprüche 1 bis 12, wobei die Zielvorrichtung (40) insbesondere in der Art einer Zielscheibe ausgestaltet ist und zur Zusammenwirkung mit der insbesondere in der Art einer Pistole oder eines Gewehrs ausgestalteten Schussvorrichtung (20) vorgesehen ist, wobei die Zielvorrichtung (40) eine Zielfläche (43) und eine Empfangseinrichtung (45) zur Erfassung eines die Zielfläche (43) treffenden optischen Schussstrahls (SU), insbesondere eines Laserstrahls, aufweist, der von der Schussvorrichtung (20) gesendet ist, **dadurch gekennzeichnet, dass** die Empfangseinrichtung (45) zum Empfang einer von dem optischen Schussstrahl (SU) verschiedenen, von der Schussvorrichtung (20) gesendeten Schuss-Metainformation (MI) ausgestaltet ist, die eine Zusatzinformation (ZI) über einen mit der Sendeeinrichtung (25) gesendeten Schussstrahl (SU) und/oder über die Schussvorrichtung (20) und/oder deren Bediener umfasst.

15. Zielvorrichtung nach Anspruch 14, **dadurch gekennzeichnet, dass** sie eine Kommunikationseinrichtung (55), insbesondere eine Netzwerkschnittstelle, zur Kommunikation der Schuss-Metainformation (MI) oder einer daraus abgeleiteten Information an eine Auswerteeinheit (90) zur Auswertung von durch die Zielvorrichtung (40) empfangene Schussstrahle (SU) aufweist.

## Claims

1. A system comprising a shooting-device (20) designed in the manner of a pistol or rifle and a target-device (40) designed in the manner of a target, wherein the shooting-device (20) comprises a transmitting device (25) for transmitting an optical shooting beam (SU), in particular a laser beam, and the target-device (40) comprises a target surface (43) and a receiving device (45) for detecting optical shooting beams (SU) hitting the target surface (43), and wherein the transmitting device (25) is configured to transmit shooting meta-information (MI) which is different from the optical shooting beam (SU), the shooting meta-information (MI) including additional information (ZI) about the shooting beam (SU) transmitted by the transmitting device (25) and/or about the shooting-device (20) and/or about the operator of the shooting-device (20), and wherein the receiving device (45) is configured to receive the shooting meta-information (MI), **characterized in that** the transmitting device (25) is configured to transmit the shooting beam (SU) with a first beam divergence angle (O26) and the shooting meta-information (MI) with a second beam divergence angle (O27) which is greater than the first beam divergence angle (O26).

2. The system according to claim 1, **characterized in that** the transmitting device (25) is configured to transmit the optical shooting beam (SU) on a first transmission channel (SK1) and to transmit the shooting meta-information (MI) on a second transmission channel (SK2), wherein the second transmission channel (SK2) differs from the first transmission channel (SK1) in at least one transmission property, and wherein the receiving device (45) is configured to receive the shooting beam (SU) on the first transmission channel (SK1) and to receive the shooting meta-information (MI) on the second transmission channel (SK2).

3. The system according to claim 2, **characterized in that** the at least one transmission property is such that the first transmission channel (SK1) and the second transmission channel (SK2) have different transmission frequencies/transmission wavelengths and/or different carrier frequencies and/or different modulation types.

4. The system according to claim 3, **characterized in that** the carrier frequency of the first transmission channel (SK1) is approximately or exactly 40 kHz, and that the carrier frequency of the second transmission channel (SK2) is a frequency different from 40 kHz and/or greater or less than the carrier frequency of the first transmission channel (SK1), in particular being 56 kHz.

5. The system according to claim 2 or 3, **characterized in that** the first transmission channel (SK1) is configured and provided for data transmission in the light range, in particular of visible light and/or red light, and/or that the second transmission channel (SK2) is configured for data transmission via ultrasonic and/or via radio and/or for data transmission outside the range of visible light, in particular configured for data transmission in the infrared range or in ultraviolet light, and/or that the first transmission channel (SK1) is configured and provided for data transmission using amplitude-shift keying modulation.

6. The system according to any one of the preceding claims, **characterized in that** the transmitting device (25) is configured to transmit the shooting beam (SU) and/or the shooting meta-information (MI) as a laser beam and the receiving device (45) is configured to receive the shooting beam (SU) designed as a laser beam and/or the shooting meta-information (MI) designed as a laser beam, and/or that the transmitting device (25) comprises a shooting transmitting device (26) for transmitting the shooting beam (SU) and a separate information transmitting device (27) distinct from the shooting transmitting device (26) for transmitting the shooting meta-information (MI), and/or that the receiving device (45) comprises a shooting receiving device (46) for receiving the shooting beam (SU) and a separate information receiving device (47) distinct from the shooting receiving device (46) for receiving the shooting meta-information (MI).

7. The system according to any one of the preceding claims, **characterized in that** the shooting meta-information (MI) comprises identification information that identifies the shot or shooting beam (SU) transmitted by the transmitting device (25) and/or identifies the shooting-device (20) and/or identifies the operator of the shooting-device (20), and/or comprises information regarding an actuation performed by an operator of the shooting-device (20) in connection with triggering the shooting beam (SU), in particular a speed at which a trigger of the shooting-device (20) was actuated and/or a movement of the shooting-device (20) initiated by the operator.

8. The system according to any one of the preceding claims, **characterized in that** the target-device (40) is configured to evaluate a shooting beam (SU) that did not hit the target surface (43) as an invalid shot and/or as a shot issued by the shooting-device (20) based on shooting meta-information (MI) associated with the shooting beam (SU) and received by the receiving device (45).

9. The system according to any one of the preceding claims, **characterized in that** the transmitting device (25) is configured and provided to transmit the shooting meta-information (MI) at a predetermined and/or adjustable time interval (TW) relative to the shooting beam (SU) and/or that the transmitting device (25) transmits a shooting beam (SU) only after it has completely transmitted the shooting meta-information (MI) of a preceding shooting beam (SU), and/or is configured for such transmission.

10. The system according to any one of the preceding claims, **characterized in that** the target-device (40) comprises a feedback transmitting device (48) for transmitting at least one feedback information (AK) to the transmitting device, and the shooting-device (20) comprises a feedback receiving device (28) for receiving the feedback information (AK).

11. The system according to any one of the preceding claims, **characterized in that** the shooting-device (20) registers with the target-device (40) based on the shooting meta-information (MI), so that the target-device (40) can assign the shooting beam (SU) received from the shooting-device (20) to itself and/or to the shooting-device (20).

12. The system according to any one of the preceding claims, **characterized in that** the shooting meta-information (MI) is encoded, in particular comprising a security code and/or a check code (CRC) and/or an error correction code (ECC), and/or that the receiving device (45) comprises at least one information receiving device (47) for receiving the shooting meta-information (MI) with a reception area (42A) located outside the target surface (43), and/or that the shooting-device (20) and/or the target-device (40) comprises a communication device (35, 55), in particular a network interface, e.g. a LAN interface and/or a WLAN interface, and/or a Bluetooth interface.

13. A shooting-device (20) of the system according to any one of the preceding claims, wherein the shooting-device (20) is designed in particular in the manner of a pistol or rifle, and wherein the shooting-device (20) comprises a transmitting device (25) for transmitting an optical shooting beam (SU), in particular a laser beam, onto a target surface (43) provided by a target-device (40) designed in the manner of a target, **characterized in that** the transmitting device (25) is configured to transmit shooting meta-information (MI) that is different from the optical shooting beam (SU) to the target-device (40), wherein the shooting meta-information (MI) comprises additional information (ZI) about the shooting beam (SU) transmitted by the transmitting device (25) and/or about the shooting-device (20) and/or its operator.

14. A target-device (40) of the system according to any one of claims 1 to 12, wherein the target-device (40) is designed in the manner of a target and is intended for use in conjunction with a shooting-device (20) designed in particular in the manner of a pistol or rifle, wherein the target-device (40) comprises a target surface (43) and a receiving device (45) for detecting an optical shooting beam (SU), in particular a laser beam, hitting the target surface (43) and transmitted by the shooting-device (20), **characterized in that** the receiving device (45) is configured to receive shooting meta-information (MI) that is different from the optical shooting beam (SU) and transmitted by the shooting-device (20), the shooting meta-information (MI) comprising additional information (ZI) about the shooting beam (SU) transmitted by the transmitting device (25) and/or about the shooting-device (20) and/or its operator.

15. The target-device according to claim 14, **characterized in that** it comprises a communication device (55), in particular a network interface, for communicating the shooting meta-information (MI) or information derived therefrom to an evaluation unit (90) for evaluating the shooting beams (SU) received by the target-device (40).

## Revendications

1. Un système comprenant un dispositif de tir (20) conçu de manière à ressembler à un pistolet ou à un fusil et un dispositif de ciblage (40) conçu de manière à ressembler à une cible de tir, dans lequel le dispositif de tir (20) comprend un dispositif d'émission (25) pour émettre un faisceau de tir optique (SU), en particulier un faisceau laser, et le dispositif de ciblage (40) comprend une surface cible (43) et un dispositif de réception (45) pour détecter les faisceaux de tir optiques (SU) atteignant la surface cible (43). Le dispositif d'émission (25) est configuré pour une méta-information de tir (MI) distincte du faisceau de tir optique (SU), laquelle méta-information (MI) comprends une information supplémentaire (ZI) concernant le faisceau de tir (SU) émis par le dispositif d'émission (25) et/ou le dispositif de tir (20) et/ou son opérateur, et le dispositif de réception (45) est configuré pour recevoir la méta-information de tir (MI), **caractérisé en ce que** le dispositif d'émission (25) est configuré pour émettre le faisceau de tir (SU) avec un premier angle d'ouverture (O26) et la méta-information de tir (MI) avec un second angle d'ouverture (O27) qui est supérieur au premier angle d'ouverture (O26).

2. Système selon la revendication 1, **caractérisé en ce que** le dispositif d'émission (25) est configuré pour émettre le faisceau de tir optique (SU) sur un premier canal de transmission (SK1) et pour émettre la méta-information de tir (MI) sur un second canal de transmission (SK2), le second canal de transmission (SK2) différant du premier canal de transmission (SK1) par au moins une propriété de transmission, et **en ce que** le dispositif de réception (45) est configuré pour recevoir le faisceau de tir (SU) sur le premier canal de transmission (SK1) et pour recevoir la méta-information de tir (MI) sur le second canal de transmission (SK2).

3. Système selon la revendication 2, **caractérisé en ce que** ladite propriété de transmission est telle que le premier canal de transmission (SK1) et le second canal de transmission (SK2) présentent des fréquences de transmission/longueurs d'onde de transmission différentes et/ou des fréquences porteuses différentes et/ou des types de modulation différents.

4. Système selon la revendication 3, **caractérisé en ce que** la fréquence porteuse du premier canal de transmission (SK1) est d'environ ou exactement 40 kHz, et que la fréquence porteuse du second canal de transmission (SK2) est une fréquence différente de 40 kHz et/ou supérieure ou inférieure à la fréquence porteuse du premier canal de transmission (SK1), en particulier étant de 56 kHz.

5. Système selon la revendication 2 ou 3, **caractérisé en ce que** le premier canal de transmission (SK1) est conçu et prévu pour la transmission de données dans le domaine lumineux, en particulier de la lumière visible et/ou de la lumière rouge, et/ou **en ce que** le second canal de transmission (SK2) est conçu pour la transmission de données par ultrasons et/ou par radio et/ou pour la transmission de données en dehors du domaine de la lumière visible, en particulier pour la transmission de données dans le domaine infrarouge ou ultraviolet, et/ou **en ce que** le premier canal de transmission (SK1) est conçu et prévu pour la transmission de données utilisant une modulation par décalage d'amplitude.

6. Système selon l'une quelconque des revendications précédentes, **caractérisé en ce que** le dispositif d'émission (25) est configuré pour émettre le faisceau de tir (SU) et/ou la méta-information de tir (MI) sous forme de faisceau laser et le dispositif de réception (45) est configuré pour recevoir le faisceau de tir (SU) conçu sous forme de faisceau laser et/ou la méta-information de tir (MI) conçues sous forme de faisceau laser, et/ou **en ce que** le dispositif d'émission (25) comprend un dispositif d'émission de tir (26) pour émettre le faisceau de tir (SU) et un dispositif d'émission d'information (27) distinct du dispositif d'émission de tir (26) pour émettre la méta-information de tir (MI), et/ou **en ce que** le dispositif de réception (45) comprend un dispositif de réception de tir (46) pour recevoir le faisceau de tir (SU) et un dispositif de réception d'information (47) distinct du dispositif de réception de tir (46) pour recevoir la méta-information de tir (MI).

7. Système selon l'une quelconque des revendications précédentes, **caractérisé en ce que** la méta-information de tir (MI) comprend une information d'identification identifiant le tir ou le faisceau de tir (SU) émis par le dispositif d'émission (25) et/ou identifiant le dispositif de tir (20) et/ou identifiant l'opérateur du dispositif de tir (20), et/ou une information relative à une action de commande effectuée par un opérateur du dispositif de tir (20) en relation avec le déclenchement du faisceau de tir (SU), en particulier une vitesse à laquelle la détente du dispositif de tir (20) a été actionnée et/ou un mouvement initié par l'opérateur du dispositif de tir (20).

8. Système selon l'une quelconque des revendications précédentes, **caractérisé en ce que** le dispositif de ciblage (40) est configuré pour évaluer un faisceau de tir (SU) n'ayant pas atteint la surface cible (43) comme un tir invalide et/ou comme un tir émis par le dispositif de tir (20) sur la base d'une méta-information de tir (MI) associées au faisceau de tir (SU) et reçues par le dispositif de réception (45).

9. Système selon l'une quelconque des revendications précédentes, **caractérisé en ce que** le dispositif d'émission (25) est configuré et prévu pour émettre la méta-information de tir (MI) à un intervalle temporel prédéterminé et/ou réglable (TW) par rapport au faisceau de tir (SU) et/ou **en ce que** le dispositif d'émission (25) émet un faisceau de tir (SU) uniquement après avoir complètement émis la méta-information de tir (MI) d'un faisceau de tir (SU) précédent, et/ou est configuré pour une telle émission.

10. Système selon l'une quelconque des revendications précédentes, **caractérisé en ce que** le dispositif de ciblage (40) comprend un dispositif d'émission de rétroaction (48) pour transmettre au moins une information de rétroaction (AK) au dispositif d'émission, et **en ce que** le dispositif de tir (20) comprend un dispositif de réception de rétroaction (28) pour recevoir l'information de rétroaction (AK).

11. Système selon l'une quelconque des revendications précédentes, **caractérisé en ce que** le dispositif de tir (20) s'enregistre auprès du dispositif de ciblage (40) sur la base de la méta-information de tir (MI), de sorte que le dispositif de ciblage (40) puisse attribuer le faisceau de tir (SU) reçu du dispositif de tir (20) à lui-même et/ou au dispositif de tir (20).

12. Système selon l'une quelconque des revendications précédentes, **caractérisé en ce que** la méta-information de tir (MI) est codée, comprenant en particulier un code de sécurité et/ou un code de vérification (CRC) et/ou un code de correction d'erreurs (ECC), et/ou **en ce que** le dispositif de réception (45) comprend au moins un dispositif de réception d'information (47) pour recevoir la méta-information de tir (MI) avec une zone de réception (42A) située en dehors de la surface cible (43), et/ou **en ce que** le dispositif de tir (20) et/ou le dispositif de ciblage (40) comprennent un dispositif de communication (35, 55), en particulier une interface réseau, par exemple une interface LAN et/ou WLAN, et/ou une interface Bluetooth.

13. Dispositif de tir (20) du système selon l'une quelconque des revendications précédentes, dans lequel le dispositif de tir (20) est conçu en particulier de manière à ressembler à un pistolet ou à un fusil, et dans lequel il comprend un dispositif d'émission (25) pour émettre un faisceau de tir optique (SU), en particulier un faisceau laser, sur une surface cible (43) fournie par un dispositif de ciblage (40) conçu de manière à ressembler à une cible de tir, **caractérisé en ce que** le dispositif d'émission (25) est configuré pour émettre une méta-information de tir (MI) distincte du faisceau de tir optique (SU) vers le dispositif de ciblage (40), la méta-information de tir (MI) comprenant une information supplémentaire (ZI) concernant un faisceau de tir (SU) émis par le dispositif d'émission (25) et/ou concernant le dispositif de tir (20) et/ou son opérateur.

14. Dispositif de ciblage (40) du système selon l'une quelconque des revendications 1 à 12, dans lequel le dispositif de ciblage (40) est conçu de manière à ressembler à une cible de tir et est destiné à être utilisé en conjonction avec un dispositif de tir (20) conçu de manière à ressembler à un pistolet ou à un fusil, dans lequel il comprend une surface cible (43) et un dispositif de réception (45) pour détecter un faisceau de tir optique (SU), en particulier un faisceau laser, atteignant la surface cible (43) et émis par le dispositif de tir (20), **caractérisé en ce que** le dispositif de réception (45) est configuré pour recevoir une méta-information de tir (MI) distincte du faisceau de tir optique (SU) et émises par le dispositif de tir (20), la méta-information de tir (MI) comprenant une information supplémentaire (ZI) concernant un faisceau de tir (SU) émis par le dispositif d'émission (25) et/ou concernant le dispositif de tir (20) et/ou son opérateur.

15. Dispositif de ciblage selon la revendication 14, **caractérisé en ce qu'**il comprend un dispositif de communication (55), en particulier une interface réseau, pour communiquer de la méta-information de tir (MI) ou d'une information qui en est dérivée à une unité d'évaluation (90) chargée d'évaluer les faisceaux de tir (SU) reçus par le dispositif de ciblage (40).
